# EUROPÄISCHE PATENTSCHRIFT

(11) **EP 1 226 312 B1**
(45) Veröffentlichungstag und Bekanntmachung des Hinweises auf die Patenterteilung: **23.07.2008**
(21) Anmeldenummer: 00984842.5
(22) Anmeldetag: 19.10.2000
(51) Int. Cl.: E03C 1/04

(54) **ZUSÄTZLICHER ZWEITER HAHNAUSLAUF**
SUPPLEMENTARY SECOND FAUCET SPOUT
SECOND BEC AUXILIAIRE DE ROBINET

(30) Priorität: 21.10.1999 DE 19950940
(43) Veröffentlichungstag der Anmeldung: 31.07.2002
(73) Patentinhaber: Acquatico GmbH, 90765 Fürth (DE)
(72) Erfinder: Spiegel, Margret, 21509 Glinde (DE)
(74) Vertreter: Rau, Manfred
(86) Internationale Anmeldenummer: PCT/DE2000/003686
(87) Internationale Veröffentlichungsnummer: WO 2001/029333

(56) Entgegenhaltungen:
- WO-A-99/09264
- DE-A- 19 608 482
- DE-A- 19 802 290
- DE-A- 19 810 143
- DE-U- 9 101 627
- FR-A- 2 755 361

## Beschreibung

Die Erfindung betrifft einen Adapter für Zapfventile (Mischbatterien Einhand- oder Zweihandhebel) um diese mit einem zweiten Hahnauslauf zu versehen um über den zusätzlichen zweiten Hahnauslauf Sodawasser oder Erfrischungsgetränke zu entnehmen.

Es ist bekannt dass man über ein Zapfventil Sodawasser und Erfrischungsgetränke zu entnehmen sind.

Aus der DE 196 08 482 A1 ist eine Mischarmatur mit einer ersten Auslaufmündung und einem Sockel mit einer zweiten gesonderten Auslaufmündung bekannt, wobei die gesonderte Auslaufmündung mit einer separaten Wasserversorgung verbindbar ist. Der aus diesem Dokument bekannte Adapter weist die Merkmale des Oberbegriffs des Anspruchs 1 auf.

Aus der FR 2 755 361 ist eine Mischarmatur mit einem ersten Hahnauslauf und einem Adapter mit einem zweiten Hahnauslauf bekannt, wobei der zweite Hahnauslauf mit einem Flüssigkeitsbehälter verbindbar ist.

Die DE 198 02 200 A1 offenbart eine Zapfeinrichtung für Flüssigkeitsbehälter mit einem Anschlussrohr und einem Auslaufrohr, wobei in dem Anschlussrohr ein Kompensator mittels Halteelementen fixiert ist.

Der Erfindung liegt somit die Aufgabe zugrunde, einen Adapter derart weiterzubilden, dass die Durchflussmenge von Sodawasser regulierbar und gleichzeitig verschiedene Sodawasserqualitäten entnehmbar sind.

Diese Aufgabe wird durch die Merkmale des Anspruchs 1 gelöst.

Das neuartige an der Erfindung ist, daß man z. B. eine normale Küchenarmatur durch den neuartigen zweiten Hahnauslauf so umbaut das es möglich macht an der Stelle wo der herkömmliche Hahn plaziert ist (in den meisten Fällen im Spülbeckenbereich) dann auch an diesem Platz durch den Anbau des zweiten Hahnauslaufes möglich ist unterhalb des herkömmlichen Hahnauslaufes durch den zusätzlichen zweiten Hahnauslauf Sodawasser oder Erfrischungsgetränke zu entnehmen.

Diese Entnahme von Sodawasser durch den neuartigen zweiten Hahnauslauf hat mit dem herkömmlichen Hahnauslauf keinerlei Verbindung, außer das die zwei Hahnausläufe von der gleichen Kaltwasserversorgung mit kaltem Wasser versorgt werden.

Die herkömmliche Zapfstelle (Mischbatterie) (bildlich nicht dargestellt) wird von der Wasserversorgung Kalt- und Warmwasser unterbrochen (abgeschraubt), gegebenenfalls auch von der Versorgungsleitung für Spül- und Waschmaschinen.

Der neuartige zweite Hahnauslauf sitzt auf den Platz über der Aussparung wo vorher das alte Zapfventil (Mischarmatur) aufgebaut war nun als erstes der neuartige zusätzliche Hahnauslauf (bildlich dargestellt).

Der zusätzliche Hahnauslauf ist so konstruiert , daß genügend Platz vorhanden ist das die Versorgungsleitung für den neuartigen Hahnauslauf und ebenfalls für die alte Armatur (Zapfventil) so wie für die Befestigungsteile für die alte Zapfstelle vorhanden ist und die als Leerhülse mit integriertem Hahnauslauf zu verstehen ist.

Die vorgenannte Leerhülse kann auch so konstruiert sein, daß diese Hülse, die aus Metall oder auch anderen materialien sein kann eine integrierte halterung für einen Hahnauslauf vorweist das man den genannten Hahnauslauf aus dieser entnehmen kann und so als Halterung für den Hahnauslauf benutzt.

Damit der zusätzliche zweite Hahnauslauf fest und sicher an dem Platz sitzt hat dieser zweite Hahnauslauf eine eigene Befestigungsmöglichkeit oder durch die vorhandenen Befestigungsmöglichkeiten der alten Zapfstelle (Mischbatterie) zum sicheren Halt gebracht wird.

Der neuartige zweite Hahnauslauf,der zur entnahme für Sodawasser und Erfrischungsgetränke zuständig ist wird, über der alten ausspahrung für das herkömmliche Zapfventil (Mischbatterie) was sich in der vorhandenen Arbeitsplatte oder im Spülbecken schon befindet plaziert und darauf kommt das alte Zapfventil.

Durch Verwendung von den vorhandenen Befestigungsteilen kann man auch neue Befestigungsteile verwenden die auf die alte Armatur und den neuartigen zweiten Hahnauslauf abgestimmt sind.

Durch eine solche Montage bekommt der neuartige Hahnauslauf eine sichere Befestigung.

Die Versorgungsleitungen für das alte Zapfventil (Mischbatterie) werden durch Adapterleitungen oder aber auch durch neue Leitungen ersetzt falls diese jetzt durch Montage des zweiten Hahnauslaufes zu kurz sind(bildfich nicht dargestellt).

Bei Zapfventilen die einen schwenkbaren Hahnauslauf haben ist die starre Verbindung zwischen Armatur und dem neuartigen zweiten Hahnauslauf, der für die Entnahme von Sodawasser und Erfrischungsgetränken zuständig ist, und der Arbeitsplatte (Spülbecken) dadurch gegeben,daß das alte Zapfventil weiter unabhängig vom zweiten Hahnauslauf die Schwenkfunktion des alten Hahnauslaufes genutzt werden kann(bildlich nicht dargestellt).

Der neuartige zweite Hahnauslauf weist eine Besonderheit auf, daß der Hahnauslauf der für Sodawasser und Erfrischungsgetränke genutzt wird oder aber auch für nur gefiltertes oder gereinigtes Leitungswasser einen integrierten Kompensator hat.

Dieser Kompensator hat dann auch die Funktion,die Verschluss- und Öffnungsmöglichkeiten für den Benutzer zu übernehmen.

Der Kompensator der im Hahnauslauf vor der austrittsmöglichkeit für Sodawasser,gereinigtem Leitungswasser oder Erfrischungsgetränken durch eine mechanische Bedienung,die am Hahnauslauf sitzt zur betätigung des Kompensatorenzylinders der auch konisch sein kann um den genannten Zylinder zum öffnen oder schließen des Flüssigkeitsstromes zu verwenden.

Erfindungsgemäß ist die Möglichkeit den Kompensator (konischer Zylinder oder nicht konischer Zylinder der vorzugsweise aus Lebensmittel unbedenklichen Materialien sein sollte,z.b. VA-Stahl)mechanisch(auch andere Bewegungsarten sind denkbar)in die Richtungen mit dem Flüssigkeitsstrom zum Hahnauslauf oder entgegen des Flüssigkeitsstromes zu bewegen.
Durch solch eine Benutzungsmöglichkeit des Kompensators ist es jetzt möglich die Durchflussmenge der Flünigkeiten(Sodawasser)zu regulieren.

Der Vorteil ist dass der Benutzer des neuartigen zweiten Hahnauslaufes(oder auch als einzelnen alleinstehenden Hahnauslauf)durch verschiedene Einstellmöglichkeiten des Kompensators(Zylinder mit passender Zylinderführung)die Möglichkeit hat verschiedene Sodawasserqualitäten über den Hahnauslauf zu entnehmen.

Eine weitere Bauart des neuartigen zweiten Hahnauslaufes(bezieht sich generell auf den Hahnauslauf), ist dass der Hahnauslauf mit integriertem Kompensator und bedienung zum schließen und zum öffnen so wie die Flüssigkeitsdurchflußmenge zu regulieren aus zwei teilen bestehen kann,aus Halterung und abnehmbarem Hahnauslauf mit integriertem beweglichen Kompensator im Bereich vor dem Hahnauslauf.

Eine weitere Aufgabe des beweglichen herausnehmbaren Hahnauslaufes aus der Halterung die durch das alte draufgesetzte Zapfventil(Mischarmatur)zur anwendung kommt ist, daß der neuartige Hahnauslauf mit einer flexiblen Leitung versehen ist die es ermöglicht den Hahnauslauf aus seiner Halterung zu nehmen, wodurch der Benutzer des neuartigen Hahnauslaufes in der Lage ist Sodawasser oder Erfrischungsgetränke sowie gefiltertes oder gereinigtes Leitungswasser auch außerhalb des Spülbeckenbereiches seine Getränke in Behältern (Flaschen, Gläser) abzufullen (bildlich nicht dargestellt).

Eine weitere variante ist, daß die vorgenannten Aufbaumöglichkeiten und Anwendungsgebiete des zusätzlichen zweiten Hahnauslaufes schon bauartbedingt in einer Zapfstelle mit mindestens einem Kaltwasserzulauf integriert ist,also als komplette Einheit aber mit unterschiedlichen funktionen den nämlich nur kaltwasser und Sodawasser sowie auch Erfrischungsgetränke oder gefiltertes und gereinigtes Leitungswasser (bildlich nicht dargestellt)oder als Einhandmischarmatur in Verbindung mit dem zweiten Hahnauslauf für Sodawasser und Erfrischungsgetrlnke aber auch als Zweihandmischannatur auch mit dem zweiten Hahnauslauf, die natürlich einen im Hahnauslauf integrierten Kompensator oder Zylinder mechanisch oder fest installiert haben.

Eine weitere Variante ist, daß im Bereich des zweiten Hahnauslaufes ein mechanisches Bedienelement vorhanden ist um den Co²-Stom in richtung System um Sodawasser oder Erfrischungsgetränke herzustellen und dadurch dieses System die Möglichkeit bietet die gewünschten Getränke über den neuartigen Hahnauslauf zu entnehmen, die Möglichkeit kann man auch für die benötigten Flümigkeiten(Leitungswasser)in betracht nehmen.

Eine weitere Variante ist den benötigten Leitungswasserbedarf(Flüssigkeiten)um in Verbindung mit Co² Sodawasser und Erfrischungsgetränke herzustellen ist die benötigte Flüssigkeitsmenge(Leitungswasser)durch betätigung beispielsweise bei einer Einhandhebel Mischarmatur die freigabe für den Leitungswasserbedarf der notwendig ist um Sodawasser herzustellen, dieses wird dann über das Einhandhebelbedienteil was auch für kalt- und warmwasser und gemischtem Wasser zuständig ist so zu konstruieren, daß bei einer neuen Stellung die sonst nicht vorhanden ist durch die neu geschaffene Stellung kann es möglich werden den Wasserbarf (Flüssigkeiten) für die Versorgung für das System das es ermöglicht Sodawasser insbesondere und auch über einen statischen Mischer herzustellen(bildlich nicht dargestellt).

Um die Freigabe und das verschließen des Leitungswasserstromes über eine Einhandhebel Mischbatterie,die die Versorgung zur Herstellung von Sodawasser(oder gefiltertem und gereinigtem Leitungswasser)ermöglicht, muß bei katuschensteuerung oder anderen Systemen für die Freigabe und Verschlußmöglichkeiten durch neuartig entwickelte Systeme zur anwendung kommen müssen.
Dieses bezieht sich auch auf Zweihandhebel Mischarmaturen(bildlich nicht dargestellt).

Die Einbaumöglichkeit um den Kompensator(Zylinder)in den neuartigen zweiten Hahnauslauf (einzelner Hahnauslauf)zu ermöglichen wird wie folgt gelößt. Den zu verwendenden Hahnauslauf der mit einem Kompensator zu versehen ist wird so gefertigt das dieser Hahnauslauf in zwei Teile zu zerlegen ist die kann durch Schraubverbindungen in Zusammenhang mit flexiblem Dichtungsmaterial das auch gasdicht ist.
Das untere Teil des Hahnauslaufes in richtung Hahnauslauf ist so konzipiert,daß bei einem konischen Zylinder die innere Zylinderführung passend konisch zu dem Zylinder zu fertigen inerhalb des Hahnauslaufes zu konzipieren die bevorzugten Materialien für den Hahnauslauf müssen aus Lebensmitteltauglichen Materialien sein(bildlich nicht dargestellt).

Um die Entnahme über den neuartigen Hahnauslauf mit integriertem Kompensator macht es notwendig,und dieses wird so gelößt,daß es eine schraubbare möglichkeit eine Versorgungsleitung(kann auch quetschbar sein)an dem Hahnauslauf zu befestigen.
Diese Versorgungsleitung kann auch flexibel sein.

Bei dem Hahnauslauf mit integriertem Kompensator den man aus seiner Halterung an dem Zapfventil(Mischbatterie,Mischannatur)zum befüllen mit Sodawasser oder Erfrischungsgetrankenist es möglich zwischen Hahnauslauf und Mischsystem(statischer Mischer)an die Versorgungsleitung ein Gewicht zu befestigen, daß es dem Benutzer des Hahnauslaufes nach beendigung des Zapfvorganges bequemer macht diesen Hahnauslauf in seine Halterung zurückzuführen.

Um ein Venturie in das Mischsystem zu integrieren, daß notwendig ist um über den neuartigen Hahnauslauf mit integriertem Kompensator der auch mechanisch zu verstellen ist wird so gelößt,daß der Venturie so konstruiert ist das eine Anschlußmöglichkeit für eine Versorgungsleitung für die Co² Versorgung für das Mischsystem notwendig macht um Sodawasser herzustellen(bildlich nicht dargestellt).

Bei Verwendung eines statischen Mischers wird es so gelößt, daß die Versorgungsleitung die zum Hahnauslauf führt durch eine Schraub- oder Quetschverbindung mit dem statischen Mischer in Hahnauslaufrichtung verbunden wird.
Als nächsten Schritt wird der statische Mischer(oder andere Mischsysteme um Sodawasser herzustellen)bei notwendigkeit einen Venturie zu benutzen,dieser in Richtung Hahnauslauf auch durch Schraub- oder Quetschverbindungen an das Mischsystem(statischer Mischer)angebracht wird (bildlich nicht dargestellt).

Auch bei Verwendung eines Venturie(muß in gegebenen fall nicht unbedingt sein)in diesem Fall kann die Flfiissigkeitsversorgung für das Mischsystem über ein T-Stück wo auch die benötigte Co² Versorgung eine Anschlußmöglichkeit vorhanden ist, wird so gelößt. Das gegebenenfalls das Venturie an der Hauptkaltwasserversargung die auch für die Kaltwasserversorgung des normalen Zapfventils(Mischarmatur)über ein neues Doppelabsperrventil das auf der Seite die für die Versorgung mit Leitungswasser für die Sodawasserherstellung notwendig ist mit einem Rückschlagventil oder auch ähnliche systeme sind denkbar. Das bei geschlossenem Sodawassersystem garantiert das kein Co² Gas in die Hauptwasserleitung oder in die normale Annatur gelangen kann.Deshalb muß das Rückschlagsystem auch gasdicht sein,dieses Rückschlagsystem muß auch gasseitig angewandt werden(bildlich nicht dargestellt).

Für die Herstellung von Sodawasser ist Co² notwendig.Dieses wird so gelößt,daß an dem Mischsystem das zur Herstellung von Sodawasser mit dem neuartigen Hahnauslauf angeschlossen ist für eine gleichbleibend gute Sodawasserqualität ist ein konstanter Co² Druck und eine konstante Co² Durchflussmenge nötig.
Dafür wird ein Co² Druckminderer mit Durchflussmengenregulierung benötigt.

Der benötigte Co² Druckminderer kann so auch als Überdruckbegmnzer genutzt werden.
Dieses wird so gelößt,daß der benötigte Co² Druckminderer ein eingebautes Überdruckventil besitzt.Dieses Überdruckventil kann gegebenenfalls auch auf verschiedene Überdruckfunktionen einstellbar sein. An diesem genannten Co² Druckminderer kann auch eine Halterung integriert sein, die dazu dient das der Druckminderer durch anschrauben am Spüluntertisch oder am Mauerwerk zu einem sicheren Halt kommt(bildlich nicht dargestellt).

Für die Versorgung des Druckminderers mit Co²,das benötigt wird um Sodawasser herzustellen, wird ein Co² Behältnis gebraucht.Dieses wird so gelößt,daß der Druckmindereranschluß für Co² 90 Grad nach unten zeigt und eine Schraubverbindung aufweist.Es können auch andere denkbare Verschlußmöglichkeiten in anwendung kommen.

Co² Behälter ohne Steigrohr müssen in aufrechter Haltung entnommen werden. Dieses wird so gelößt,daß es möglich ist den Co² Behälter durch die passende Anschlußmöglichkeit von dem Co² Behälter der auf die Anschlußmöglichkeit des Co² Druckminderers abgestimmt ist.

Durch die 90 Grad abwinkelung nach unten kann eine aufrechte entnahme von Co² aus dem Co² Behälter garantiert werden.Da der Co² Druckminderer anschraubbar ist,ist auch ein sicherer Standpunkt für den Co² Behälter gegeben(bildlich nicht dargestellt).

Die Co² Behälter(Kartuschen)sind wiederbefüllbar. Dieses wird so gelößt,daß die austausch Co² Behälter(Zylinder)durch einen Versandhandelprinzip jedem Benutzer des neuartigen Hahnauslaufes der es möglich macht Sodawasser oder Erfrischungsgetränke zu Zapfen ermöglicht einen Austauschzylinder mit Co² problemlos zu erhalten(bildlich nicht dargestellt).

Im Falle das das Mischsystem um Sodawasser zu produzieren über einen statischen Mischer vorgenommen wird,so kann dieser so konzipiert sein das er auch gleichzeitig als Leitungswasserfilter oder reiniger dient.Durch eine Möglichkeit den statischen Mischer zu öffnen kann er auch gegebenenfalls gereinigt oder mit neuen Filtern versehen werden(bildlich nicht dargestellt).

Um eventuell eine Filteranlage vor das System um Sodawasser zu Zapfen und über den neuartigen Hahnauslauf zu entnehmen ist dieses so gelößt, daß eine Filteranlage vor dem Eintritt des Leitungswassers (Flüssigkeiten im Mischsystem)vorgeschaltet dieses kann auch für die nonnale Kaltwasserversorgung für die normale Mischarmatur (Zapfventil) genutzt werden(bildlich nicht dargestellt).

Eine Lösung wurde so gefunden. Wenn der Betreiber des neuartigen Hahnauslaufes mit integriertem Kompensator gekühlte Getranke(Sodawasser oder gefiltertes Leitungswasser)gewünscht wird, so wird eine Kühlung(bevorzugt wird ein Durchlaufkühlgerät mit integrierter Schaltuhr zum ein und ausschalten des kühlgerates)vor dem genannten Mischsystem um Sodawasser oder auch nur Leitungswasser zu Zapfen so wie gefiltertes,gereinigtes Leitungswasser(Flüssigkeiten)(bildlich nicht dargestellt).

Sollten andere Systeme für den neuartigen zweiten Hahnauslauf angewandt werden, die es ermöglichen Sodawasser herzustellen wird dieses so gelöst, daß man dann den neuartigen zweiten Hahnauslauf auf das jeweilige System, daß es ermöglicht Sodawasser zu produzieren in der Lage ist über den neuartigen Hahnauslauf Sodawasser oder Erfrischungsgetränke zu zapfen. In betracht könnten Systeme wie beispielweise die bekannten Verfahren wie Primex oder Posmix sowie das Verfahren, was auch in der Getränkeindustrie angewandt wird über das erschaffene Vakuum CO² in dieses zu bringen und die in Verbindung mit Mineralhaltigem Wasser so Selter (Sodawasser) zu produzieren.

Es gibt eine Lösung für eine Gute und Hohe CO² Anreicherrung im Leitungswasser, wenn ein Statischer Mischer benutzt wird der wie folgt aufgebaut ist : als Besonderheit dieses Statischen Mischers ist es , daß er aus einzelnen Sieben besteht so das die Maschen der einzelnen Siebe aufeinander angeordnet sind. Die bevorzugte Form der Siebe sind rund, können aber auch eine andere Form haben. Zum Beispiel Oval je nach Bedarf der Anreicherrung von CO² in Flüssigkeiten (Leitungswasser) können verschiedene Siebstärken und auch Maschengrößen oder auch Bohrrungen benutzt werden .Es könnte auch zur Anwendung kommen wenn es nötig erscheint zwischen jedem benötigtem Siebelement das für den Siebmischer notwendig ist, daß Distanzelemente intregiert werden oder jedes einzelne Sieb hat Aufbaubedingt aus dem Siebmaterial schon einen gefertigten Abstanzwulz der dann die Distanzteile ersetzt. Wenn es zur Anwendung kommen muß Abstände zwischen den einzelnen Sieben zu ermöglichen kann auch dieses durch Gummierung der einzelnen Siebelemente als Abstandsdistanmilcke zu den darauffolgenden Siebes innerhalb des Mischrohres sein. Das Siebmaterial muß aus Lebensmittelverträglichen Materialien sein. Zum Beispiel: VA Stahl sowie auch die Ummantelung in dem die Siebe sitzen. Die Anzahl der Siebe die für einen Statischen Mischer sowie der Durchmesser der einzelnen Siebe sowie die Siebstärke und auch die Maschengrösse, müßen dem jeweiligen Anwendungsgebiet angepaßt werden. Einen so konstruierten Statischen Mischer wie vorher beschrieben kann auch zu anderen Anwendungsgebieten angewandt werden. Zum Beispiel: in der Abwasseraufbereitung, Getränkeindustrie, Landwirtschaft oder Gartenbau in Treibhäusem für die Flüssigkeitsversorgung von Pflanzen, Gemüse oder Obstsorten. Der Statische Mischer wie vorher beschrieben kann auch zur Bewässerrung von kranken Baumbestand genutzt werden. Es ist an einer generellen Industrieller Anwendung des vorher beschriebenen Statischen Mischers gedacht das betrifft auch bei KFZ in der Anwendung Katerlisatoren. Dieser vorher beschriebene Statischer Mischer kann je nach Aufbauweise in Verbindung mit Siebelementen für alle Gasarten, die auch miteinander gemischt werden sollen oder im Zusammenhang mit Flüssigkeiten in Anwendung kommen. Sowie auch für Schankanlagen die Erfrischungsgetränke herstellen können oder auch für Bier-Braueneien oder Weinindustrie um Softgetränke herzustellen. Aber auch generell in der Lebensmittelindustrie.(Bildlich nicht dargestellt).

Aufgabe ist es, daß der Co² Druckminderer der benötigt wird eine CO² Entnahme aus den CO² Behälter der nach Entleerrung wieder befüllbar sein kann für den benötigten CO² Druck einstellbar ist und durch seine besondere Anschlußmöglichkeit für den CO² Behälter ein Schutz ist unautorisierte Personen und Firmen das wiederbefüllen mit CO² zu untersagen. Dieses bezieht sich auch besonders auf das Flaschenventil des CO² Behälters der zur Anwendung in betracht genommen wird.

Eine weitere Ausgestaltung der Erfindung ist es , daß es eine Adaptermöglichkeit gibt wenn die Mischarmatur Einhand- oder Zweihand Mischarmatur (Zapfventil) nicht im Durchmesser zusammen paßen kann dieser Adapter benutzt werden.

Weitere einzelheiten der Erfindung ergeben sich aus der nachfolgenden ausführlichen Beschreibungen und den beigefügten Zeichnungen in denen bevorzugte Ausführungsformen der Erfindung beispielsweise veranschaulicht sind.

Die Zeichnung zeigt:
Figur 1: Eine schematische Darstellung einer Einhand-Mischarmatur mit intregiertem zweiten Hahnauslauf und eingebauten Kompensator der auch die Einstellmöglichkeit für den Kompensator zeigt sowie die Nachrüstbarkeit für eine Mischarmatur diese mit einem zweiten Hahnauslauf auszustatten mit intregierten einstellbaren Kompensator. Die es dem Betreiber des neuartigen zweiten Hahnauslaufes ermöglicht Sodawasser oder Erfrischungsgetränke wie auch gefilteres und gereinigtes sowie gekühltes Leitungswasser zu zapfen.
   Eine nachgerüstete Einhandhebel- Mischbatterie (7) besteht aus den Bauteilen aus der alten Armatur (7) mit den normalen Hahnauslauf (8) sowie bildlich dargestellt Einhandhebel (9) sowie eine Warmwasserleitung (15) für die Mischarmatur (7) sowie eine Kaltwasserversorgungsleitung (14) für die alte Mischannatur (7) als weiteres ein montierter Adapter und Halterrung (1) für den neuartigen Hahnauslauf (10) mit den Kompensator (12) und der möglichkeit der Einstellung (11) für den Kompensator (12) sowie der intregierten konischen Kompensatorführung (13). Es zeigt auch die Möglichkeit den Hahnauslauf (10) von den Adapter (1) zu trennen sowie die Leitung für die Versorgungsleitung für Sodawasser (6) die den neuartigen Hahnauslauf (10) das Zapfen von Sodawasser ermöglicht. Die Möglichkeit durch Trennen (18) des neuartigen Hahnauslaufes (10) ist es möglich den Kompensator (12) ein- und auszubauen dabei muß auch die Einstellmöglichkeit (11) für den Kompensator (12) ein- und ausbaufähig sein und durch Gasdichtungen abgesichert werden.
Figur 2: zeigt eine schematische Darstellung eines Adapters (1) der es möglich macht (ein Zapfventil) Mischarmatur (7) mit einem zweiten Hahnauslauf (3),(10) mit intregiertem Kompensator (12) oder einen fest installierten Zylinder (4) und intregierter Zylinderführung (5) oder intregierter Kompensatorführung (13) sowie die Haltemmgsmöglichkeit (22) für den Hahnauslauf (3) sowie die Trennmöglichkeit (21) sowie die Versorgungsleitung für Sodawasser (6) um Sodawasser aus dem neuartigen Hahnauslauf (3) zu entnehmen sowie den Durehlaßkanal (24) die zu den Hahnauslauf (3),(10) führt.
Figur 3:
   zeigt einen Adapter (19) der gebraucht wird für den Fall ,daß der Adapterdurchmesser (1) mit den neuartigen zweiten Hahnauslauf (3),(10) nicht mit der Mischarmatur (7) (Zapfventil) übereinstimmt.
   Eine Adapter (1)möglichkeit mit einen Hahnauslauf (3),(10) mit intregiertem Zylinder (4) oder intregiertem Kompensator (12) und intregierter Einstellmöglichkeit (11) für den Kompensator (12) die dazu dient das eine herkömmliche Mischarmatur (7) durch den zweiten Hahnauslauf (3),(10) für den Benutzer es möglich macht aus den zusätzlichen zweiten Hahnauslauf (3),(10) Sodawasser zu zapfen oder aber auch Erfrischungsgetränke sowie gefiltertes und gereinigtes Leitungswasser das auch gekühlt angeboten werden kann.
   Die Versorgungsleitung (14) dient dazu die Armatur (7) zu bedienen die Versorgungsleitung (15) dient dazu die Armatur (7) (auch Zweihand-Mischarmatur) bildlich nicht dargestellt mit wannen Wasser zu versorgen. Die Leitung um Sodawasser (6) dient dafür den neuartigen Hahnauslauf (3),(10) mit Sodawasser oder Erfrischungsgetränke zu versorgen bildlich nicht dargestellt.
   Die Armatur (7) zeigt einen Einhandhebel (9) Mischannatur (7) mit normalen Hahnauslauf (8) aber auch Schwenkauslauf (20) der Hahnauslauf (8),(20) hat einen Pelator (16) anschraubbar. Der neuartige zweite Hahnauslauf (3),(10) ist so konstruiert, daß dieser eine Trennmöglich keit (21) aufweist das der intregierte Kompensator (12) oder den Zylinder (4) zum Ein-oder Ausbau dieser dienen kann.Sowie die Möglichkeit das Bedienteil (11) für den Kompensator (12) zu nutzen.
   Der neuartige Hahnauslauf (10) zeigt die möglichkeit den Hahnauslauf (3),(10) aus der Halterrung (22) zu nehmen um außerhalb des Spülbecken (bildlich nicht dargestellt) zu zapfen und dieses weil die Leitung (6),(23) so ausgelegt ist.

### Figur:2

zeigt einen Adapter (1) mit intregiertem Hahnauslauf (3) der es möglich macht Sodawasser zu zapfen. Dieser Adapter (1) kann auch so konstruiert sein , mit den ganzen Möglichkeiten von (6),(23),(13),(12),(11),(10),(18),(17),(22),(24),(19).

Figur:3 zeigt eine Adapter (19) möglichkeit für den Fall, daß die alte Armatur (7) nicht zu dem Adapter (1) paßt.
Figur:1 zeigt eine komplette Einhandhebelannatur (24) mit intregierten zweiten Hahnauslauf (3), (10) der dafür dient Sodawasser, Erfrischungsgetränke oder gefiltertes und gereinigtes Leitungswasser zu zapfen (bildlich nicht dargestellt).

Es besteht jetzt die Möglichkeit die alte Armatur(7) von der Wasserversorgung(14)(15) zu trennen,sowie eventuell von den Versorgungsleitungen für Spül- oder Waschmaschine(bildlich nicht dargestellt).

Als nächsten Schritt muß die alte Armatur(7) von der Arbeitsplatte oder dem Spülbecken entfernt werden(bildlich nicht dargestellt).

Nach diesem Vorgang kann der Adapter (1) auf die Stelle platziert werden wo die alte Armatur(7) war(bildlich nicht dargestellt).

Es folgt jetzt,daß die alte Annatur(7) auf den Adapter(1) aufgesetzt wird und wenn es notwendig ist auch der Adapter (19) zur Anwendung kommt.

Ist dieses geschehen wird die alte Armatur(7) mit den alten Befestigungsteilen befestigt. Wenn nötig müssen neue Befestigungsteile verarbeitet werden(bildlich nicht dargestellt).

Als nächsten Schritt werden die Versorgungsleitungen(14)(15) von der alten Armahr(7) wieder an das Versorgungsnetz angeschlossen(bildlich nicht dargestellt).

Durch diese Art der Montage der alten Armatur(7) erhält der Adapter(1) mit dem neuartigen Hahnauslauf(3)(10) einen sicheren halt.

Als nächstes wird die Versorgungsleitung(6)(23) an das Mischsystem für die Produktion von Sodawasser angeschlossen(bildlich nicht dargestellt).

Ist die komplette Montage der beiden Systeme abgeschlossen,so kann der Benutzer seine alte Armatur(7) jetzt wie gewohnt benutzen.

Als weiteres ist er jetzt in der Lage über den neuen zweiten Hahnauslauf(3)(10) Sodawasser zu zapfen und sich auch Erfrischungsgetränke in eigener Produktion herzustellen.Unabhängig von der alten Armatur(7) (bildlich nicht dargestellt).

Bei der Benutzung des zweiten Hahnauslaufes(10) kann der Benutzer auch über das Bedienteil(11) am Hahnauslauf(10) selbst wählen ob er Sodawasser Classic, Medium oder auch Light zapfen möchte.

Bei einem vorgeschalteten Wasserfilter oder einer Leitungswasserreinigungsanlage über den normalen Hahnauslauf(8)(20) Leitungswasser entnehmen. Wie auch über den zweiten Hahnauslauf(3)(10).

Wird dem zweiten Hahnauslauf(3)(10)(24) eine Kühlung vorgeschaltet so kann der Betreiber auch gekühltes Sodawasser oder Erfrischungsgetränke zapfen.Dieses ist dann auch für Leitungswasser aus dem normalen Hahnauslauf(8)(20) möglich,ist aber auch bei nicht bedarf nicht notwendig.

Bei bedarf kann der Betreiber des neuartigen zweiten Hahnauslaufes(10) den Hahnauslauf(10) aus der Haltenmg(22) entnehmen und kann so außerhalb des Spülbeckens Getränke zapfen (bildlich nicht dargestellt).

Bei einer Benutzung der neuartigen Armatur(7)(24) mit integriertem zweiten Hahnauslauf(3)(10) bleiben die vorgenannten Anwendungsgebiete bestehen.

Bei den vorgenannten Anwendungsgebieten des beschriebenen statischen Mischers der aus einzelnen Sieben oder Sieb ähnlichem Aufbau(siehe Patentansprüche) besteht(bildlich nicht dargestellt).

Es besteht die Möglichkeit jedes erdenkliche Zapfventil oder jede Mischarmatur mit dem neuartigen zweiten Hahnauslauf(3)(10) zu versehen sowie auch in einen normalen Hahnauslauf(8)(20) zu integrieren(bildlich nicht dargestellt).

## Patentansprüche

1. Adapter (1) für einen ersten Hahnauslauf (8; 20) aufweisende Zapfventile (7; 24), insbesondere eine Einhandmischarmatur oder eine Zweihandmischarmatur, mit einem zusätzlichen zweiten Hahnauslauf (3; 10) um Sodawasser zu zapfen, wobei der zweite Hahnauslauf (3; 10) mit einem Mischsystem für Sodawasser verbindbar ist, **dadurch gekennzeichnet, dass**
der zweite Hahnauslauf (3; 10) einen integrierten Kompensator (12) besitzt, und
der Kompensator (12) in die Richtungen mit einem Flüssigkeitsstrom zu dem zweiten Hahnauslauf (3; 10) oder entgegen des Flüssigkeitsstromes beweglich ist.

2. Adapter nach Anspruch 1, **dadurch gekennzeichnet, dass** der Kompensator (12) konisch geformt ist.

3. Adapter nach Anspruch 2, **dadurch gekennzeichnet, dass** eine Kompensatorführung (13) vorgesehen ist, die passend konisch zum Kompensator (12) geformt ist.

4. Adapter nach Anspruch 3, **dadurch gekennzeichnet, dass** die Kompensatorführung (13) als Durchlasskanal für Sodawasser zum zweiten Hahnauslauf (3; 10) ausgebildet ist.

5. Adapter nach einem der Ansprüche 1 bis 4, **dadurch gekennzeichnet, dass** eine mechanische Bedienung zur Betätigung des Kompensators (12) vorgesehen ist, wobei die mechanische Bedienung am zweiten Hahnauslauf (3; 10) sitzt.

6. Adapter nach einem der Ansprüche 1 bis 5, **dadurch gekennzeichnet, dass** der zweite Hahnauslauf (3; 10) teilbar ist.

7. Adapter nach Anspruch 6, **dadurch gekennzeichnet, dass** der zweite Hahnauslauf (3; 10) aus einer Halterung und einem abnehmbaren Hahnauslauf mit dem integrierten beweglichen Kompensator (12) besteht.

8. Zapfventil (7; 24), insbesondere eine Einhandmischarmatur oder eine Zweihandmischarmatur, mit einem Adapter (1) nach einem der Ansprüche 1 bis 7.

9. Zapfventil (7; 24), **dadurch gekennzeichnet, dass** der Adapter (1) schwenkbar ist.

## Claims

1. Adapter (1) for tap valves (7; 24) having a first tap spout (8; 20), in particular a one-hand mixer tap or a two-hand mixer tap, comprising an additional second tap spout (3; 10) for tapping soda water, wherein the second tap spout (3; 10) is connectable to a mixer system for soda water, **characterised in that**
the second tap spout (3; 10) has an integrated compensator (12); and the compensator (12) is movable in a direction of the liquid flow towards the second tap spout (3; 10) or in a direction opposite to the liquid flow.

2. Adapter according to claim 1, **characterised in that** the compensator (12) has a conical shape.

3. Adapter according to claim 2, **characterised in that** a compensator guide (13) is provided, the compensator guide having a conical shape that is complementary to that of the compensator (12).

4. Adapter according to claim 3, **characterised in that** the compensator guide (13) is a flow passage for soda water towards the second tap spout (3; 10).

5. Adapter according to one of claims 1 to 4, **characterised in that** a mechanical control is provided for activating the compensator, wherein the mechanical control is located at the second tap spout (3; 10).

6. Adapter according to one of claims 1 to 5, **characterised in that** the second tap spout (3; 10) is dividable.

7. Adapter according to claim 6, **characterised in that** the second tap spout (3; 10) is composed of a holder and a detachable tap spout comprising the integrated movable compensator (12).

8. Tap valve (7; 24), in particular a one-hand mixer tap or a two-hand mixer tap, comprising an adapter (1) according to one of claims 1 to 7.

9. Tap valve (7; 24), **characterised in that** the adapter (1) is pivotable.

## Revendications

1. Adaptateur (1) pour robinets (7, 24) présentant un premier bec de robinet (8 ; 20), en particulier un mélangeur à une manette ou un mélangeur à deux manettes, avec un deuxième bec de robinet (3 ; 10) supplémentaire pour tirer de l'eau de Seltz, le deuxième bec de robinet (3 ; 10) pouvant être relié à un système de mélange pour eau de Seltz, **caractérisé en ce que**
le deuxième bec de robinet (3; 10) dispose d'un compensateur (12) intégré, et
le compensateur (12) est mobile dans les directions avec un courant de liquide vers le deuxième bec de robinet (3 ; 10) ou contre le courant de liquide.

2. Adaptateur selon la revendication 1, **caractérisé en ce que** le compensateur (12) est de forme conique.

3. Adaptateur selon la revendication 2, **caractérisé en ce qu'**il est prévu un guidage de compensateur (13) qui est de forme conique adaptée au compensateur (12).

4. Adaptateur selon la revendication 3, **caractérisé en ce que** le guidage de compensateur (13) est réalisé sous forme de canal de passage pour eau de Seltz vers le deuxième bec de robinet (3 ; 10).

5. Adaptateur selon l'une quelconque des revendications 1 à 4, **caractérisé en ce qu'**il est prévu une commande mécanique pour l'actionnement du compensateur (12), la commande mécanique se trouvant au niveau du deuxième bec de robinet (3 ; 10).

6. Adaptateur selon l'une quelconque des revendications 1 à 5, **caractérisé en ce que** le deuxième bec de robinet (3 ; 10) est divisible.

7. Adaptateur selon la revendication 6, **caractérisé en ce que** le deuxième bec de robinet (3 ; 10) se compose d'une fixation et d'un bec de robinet amovible avec le compensateur (12) mobile intégré.

8. Robinet (7 ; 24), en particulier un mélangeur à une manette ou un mélangeur à deux manettes, avec un adaptateur (1) selon l'une quelconque des revendications 1 à 7,

9. Robinet (7 ; 24), **caractérisé en ce que** l'adaptateur (1) peut basculer.
